# EUROPÄISCHE PATENTANMELDUNG

(11) **EP 0 783 944 A1**
(43) Veröffentlichungstag der Anmeldung: **16.07.1997**
(21) Anmeldenummer: 97100366.0
(22) Anmeldetag: 10.01.1997
(51) Int. Cl.: B28B 13/02, B28B 3/00, B30B 15/30

(54) **Verfahren und Einrichtungen zum Beschicken eines Presswerkzeugs mit rieselfähiger Masse**

(30) Priorität: 12.01.1996 DE 19600976
(71) Anmelder: Gebrüder Netzsch Maschinen- und Anlagenbau GmbH, 95100 Selb (DE)
(72) Erfinder: Reger, Arnold, 95691 Hohenberg (DE)
(74) Vertreter: Goetz, Rupert, Dipl.-Ing.

(57) **Zusammenfassung**

Zum Beschicken eines Formhohlraumes (34) in einem Preßwerkzeug (20) mit rieselfähiger Masse (36), insbes. keramischem Granulat, wird eine dosierte Menge der Masse (36) in einem Behälter (38) bereitgehalten, darin mit Druckgas fluidisiert und pneumatisch in den Formhohlraum (34) gefördert. Auf dem Weg dorthin wird die Masse (36) mindestens ein weiteres Mal mit Druckgas fluidisiert, das in die Masseströmung zwischen dem Behälter (38) und dem Formhohlraum (34) symmetrisch zur Strömungsachse (A) eingeleitet wird.

## Beschreibung

Die Erfindung betrifft ein Verfahren zum Beschicken eines Formhohlraumes in einem Preßwerkzeug mit rieselfähiger Masse, insbesondere keramischem Granulat, bei dem eine dosierte Menge der Masse in einem Behälter bereitgehalten, darin mit Druckgas fluidisiert, pneumatisch in den Formhohlraum gefördert und auf dem Weg dorthin mindestens ein weiteres Mal durch Einleiten von Druckgas fluidisiert wird. Ferner betrifft die Erfindung eine dem selben Zweck dienende Einrichtung mit einem Behälter zum Bereithalten der Masse, einer vom Behälter zum Formhohlraum führenden Masseleitung und mindestens einer in diese mündenden Druckgasleitung.

Bei bekannten Verfahren und Einrichtungen der beschriebenen Gattung (WO-A- 95/20474) erfordert das Füllen des Formhohlraumes mit rieselfähiger Masse, insbesondere keramischem Granulat, bisher erheblich mehr Zeit als der eigentliche Preßvorgang. So beträgt die Füllzeit bei einer Blumentopfpresse beispielsweise 4,5 sek., wohingegen der eigentliche Preßvorgang ungefähr 2 sek. nach dem vollständigen Füllen des Formhohlraumes abgeschlossen sein kann und das anschließende Öffnen des Preßwerkzeuges und Entnehmen des gepreßten Formlings insgesamt nocheinmal ungefähr 2 sek. dauert.

Der Erfindung liegt die Aufgabe zugrunde, den Zeitbedarf für das Beschicken und vollständige sowie gleichmäßige Füllen des Formhohlraumes zu vermindern.

In verfahrenstechnischer Sicht wird die Aufgabe ausgehend von einem Verfahren der beschriebenen Gattung erfindungsgemäß dadurch gelöst, daß das Druckgas in die Masseströmung zwischen dem Behälter und dem Formhohlraum symmetrisch zur Strömungsachse eingeleitet wird. Soweit sie eine Einrichtung der beschriebenen Gattung betrifft, ist die Aufgabe erfindungsgemäß dadurch gelöst, daß die Druckgasleitung über eine Düsenanordnung symmetrisch zur Achse der Masseleitung in diese mündet. Vorzugsweise werden die Druckgasströme mit einem Druck von 7 bar in die Masseströmung eingeleitet. Dadurch konnte die Beschickungszeit beispielsweise an einer Blumentopfpresse von 4,5 auf 2 sek. verkürzt werden.

Vorteilhafte Weiterbildungen der Erfindung ergeben sich aus den Unteransprüchen.

Ausführungsbeispiele der Erfindung werden im folgenden anhand schematischer Zeichnungen mit weiteren Einzelheiten erläutert. Es zeigen:
- Fig. 1: eine Einrichtung zum isostatischen Pressen keramischer Formlinge aus rieselfähiger Masse,
- Fig. 2: einen vergrößerten Ausschnitt aus Fig.1, dargestellt als Schnitt II-II in Fig.3,
- Fig. 3: die Ansicht in Richtung des Pfeils III in Fig.2,
- Fig. 4: eine Abwandlung von Fig.2, dargestellt als Schnitt IV-IV in Fig.5,
- Fig. 5: die Ansicht in Richtung des Pfeils V in Fig.4, wobei in der linken Hälfte der Fig.5 vollständig geöffnete Düsen, und in der rechten Hälfte halb geöffnete Düsen dargestellt sind,
- Fig. 6: eine weitere Abwandlung von Fig.2, dargestellt als Schnitt VI-VI in Fig.7,
- Fig. 7: die Ansicht in Richtung des Pfeils VII in Fig.6 und
- Fig. 8: einen weiteren vergrößerten Ausschnitt aus Fig.1.

In Fig.1 ist eine hydraulische Presse 10 angedeutet, die einen Pressentisch 12 und zwei von diesem senkrecht nach oben ragende, oben durch ein nicht dargestelltes Pressenjoch miteinander verbundene Säulen 14 aufweist. Auf dem Pressentisch 12 ist ein Patrizenträger 16 befestigt; längs der Säulen 14 ist ein Matrizenträger 18 geführt, der sich mit einer nicht dargestellten hydraulischen oder mechanischen Hubvorrichtung auf- und abbewegen läßt, um ein Preßwerkzeug 20 zu öffnen und zu schließen.

Zum Preßwerkzeug 20 gehören eine auf dem Pressentisch 12 befestigte Patrize 22 und eine am Matrizenträger 18 befestigte Matrize 24. Die Patrize 22 hat einen zentralen, senkrechten Füllkanal 26, in dem ein Zentralkörper 28 ortsfest angeordnet ist. Der Zentralkörper 28 ist im wesentlichen zylindrisch, ist aber an seinem oberen Ende kegelförmig verdickt, so daß er zusammen mit einer ihn umgebenden, in der Senkrechten verstellbaren Büchse 30, wenn diese eine obere Endstellung einnimmt, den Füllkanal 26 oben verschließt. In einer unteren Stellung der Büchse 30 ist der Füllkanal 26 oben offen.

Die Matrize 24 weist eine elastische Membran 32 auf, die zusammen mit der Patrize 22 einen Formhohlraum 34 begrenzt. In geschlossener Stellung des Preßwerkzeuges 20 wird durch den Füllkanal 26 rieselfähige Masse 36, beispielsweise sprühgetrocknetes keramisches Granulat, mittels Druckluft in den Formhohlraum 34 eingetragen; dieser Vorgang wird auch als "Einschießen" bezeichnet. Anschließend wird die Masse 36 in üblicher Weise isostatisch gepreßt, indem hydraulisches Fluid zwischen die Matrize 24 und die Membran 32 eingeleitet wird.

Die rieselfähige Masse 36 wird in einem Behälter 38 jeweils in einer zum Füllen des Formhohlraumes 34 ausreichenden Menge bereitgehalten. Der Behälter 38 ist mit dem Formhohlraum 34 durch eine Masseleitung 40 verbunden, die einen vom Behälter 38 abwärtsführenden senkrechten Abschnitt 42, einen ersten bogenförmigen Abschnitt 44, einen waagerechten Abschnitt 46, einen zweiten bogenförmigen Abschnitt 48, einen aufwärtsführenden senkrechten Abschnitt 50 und schließlich den erwähnten Füllkanal 26 umfaßt. In den Behälter 38 mündet eine Druckgasleitung 52, durch die sich, von einer nicht dargestellten Ventilanordnung gesteuert, Druckgas einleiten läßt, um die im Behälter 38 enthaltene rieselfähige Masse 36 zu fluidisieren und stoßartig aus dem Behälter durch die Masseleitung 40 in Richtung Formhohlraum 34 zu treiben. Als Druckgas wird normalerweise Druckluft verwendet; für Sonderfälle kommt auch inertes Druckgas infrage.

Der abwärtsführende senkrechte Abschnitt 42 und der waagerechte Abschnitt 46 der Masseleitung 40 weisen je eine Düsenanordnung 54 auf; diese Düsenanordnungen können gleich oder unterschiedlich gestaltet sein, beispielsweise wie in Fig.2 und 3 oder Fig.4 und 5 oder Fig.6 und 7 dargestellt. Eine weitere Düsenanordnung 58 ist gemäß Fig.1 und 8 im linken bogenförmigen Abschnitt 48 der Masseleitung 40 vorgesehen; auch in diese Düsenanordnung 58 mündet eine Druckgasleitung 56. Die Druckgasleitungen 56 werden von je einem Ventil gesteuert oder auch von einem gemeinsamen Ventil, beispielsweise dem gleichen, das auch die Druckgasleitung 52 steuert.

Jede der Düsenanordnungen 54 hat einen rotationssymmetrischen Düsenkörper 60, der die Masseleitung 40 dicht umschließt. Gemäß Fig.2 und 3 ist der Düsenkörper 60 an der Masseleitung 40 starr befestigt, bespielsweise angeschweißt. Gemäß Fig.2 und 3 sind im Düsenkörper 60 mehrere, beispielsweise sechs Düsen 62 enthalten, deren Achsen auf einer gemeinsamen, mit der Masseleitung 40 gleichachsigen, gedachten Kegelmantelfläche angeordnet sind, und somit in einem Punkt auf der Achse A der Masseleitung 40 konvergieren. Jede der Düsen 62 mündet an der Innenwand der Masseleitung 40 gemäß Fig.2 und 4 in einer elliptischen Fläche.

Die Ausführungsform gemäß Fig.4 und 5 unterscheidet sich von der in Fig.2 und 3 dargestellten dadurch, daß der Düsenkörper 60 auf der Masseleitung 40 drehbar gelagert und mittels eines an der Masseleitung befestigten, beispielsweise angeschweißten, Halterings 64 in wählbaren Drehwinkelstellungen festlegbar ist. Der Haltering 64 weist in Umfangsrichtung längliche Löcher 66 auf, durch die hindurch je eine Klemmschraube 68 in den Düsenkörper 60 eingeschraubt ist. In der linken Hälfte der Fig.5 ist der Düsenkörper 60 in einer Stellung abgebildet, in der die Düsen 62 vollständig offen sind; die rechte Hälfte der Fig.5 zeigt hingegen den Düsenkörper 60 in einer Stellung, in der die Düsen 62 nur halb offen sind. Die Querschnitte der Düsen 62, und somit die unter gegebenen Druckverhältnissen durch die Düsenanordnung 58 je Zeiteinheit einströmende Menge Druckgas läßt sich also gemäß Fig.4 und 5 durch Verdrehen des Düsenkörpers 60 einstellen.

Die in Fig.6 und 7 abgebildetete weitere Ausführungsform einer Düsenanordnung 58 unterscheidet sich von den vorangegangenen dadurch, daß für das Einleiten von Druckgas in die Masseleitung 40 ein kegelförmiger, mit der Masseleitung 40 wiederum gleichachsiger, Ringspalt 70 vorgesehen ist. Dieser ist zwischen zwei Rohrstücken 72 und 74 ausgebildet, von denen das Rohrstück 72 mit dem Düsenkörper 60 fest verbunden, beispielsweise verschweißt ist und einen Innenkonus aufweist, während das Rohrstück 74 mittels eines an ihm ausgebildeten Außengewindes 76 in ein entsprechendes Innengewinde des Düsenkörpers 60 eingeschraubt und derart verdrehbar ist, daß sich die Breite des Ringspalts 70 einstellen läßt.

In jedem Fall bildet die Richtung 78 der Druckgasströmung mit der Strömungsrichtung 80 der rieselfähigen Masse 36 in der Masseleitung 40 einen spitzen Winkel.

Die in Fig.8 vergrößert dargestellte Düsenanordnung 58 im linken bogenförmigen Abschnitt 48 der Masseleitung 40 hat nur eine einzige Düse 82, deren Achse mit der Achse A des sich an den bogenförmigen Abschnitt 48 anschließenden geraden Abschnittes 50 übereinstimmt. Die einzige Düse 82 erzeugt somit einen in bezug auf den sich anschließenden geraden Abschnitt 50 der Masseleitung 40 zentralen Gasstrom, obwohl die Düse 82 sich nicht unbedingt bis in das Zentrum der Masseleitung 40 zu erstrecken braucht sondern gemäß Fig.8 ausschließlich an der Außenseite des bogenförmigen Abschnittes 48 angeordnet sein kann.

Gemäß Fig.1 mündet eine weitere Druckgasleitung 56 in den Endbereich der Masseleitung 40, nämlich durch den Pressentisch 12 hindurch unmittelbar unterhalb des Füllkanals 26.

Jede der im vorstehenden dargestellten Düsenanordnungen 54 und 58 trägt dazu bei, daß die im Behälter 38 fluidisierte und dann in die Masseleitung 40 strömende Masse 36 in fluidisertem Zustand und mit weitgehend gleichmäßiger Kornverteilung in den Formhohlraum 34 gelangt und diesen vollständig ausfüllt. Beim anschließenden Pressen kann somit ein besonders homogenes Erzeugnis entstehen.

## Patentansprüche

1. Verfahren zum Beschicken eines Formhohlraumes (34) in einem Preßwerkzeug (20) mit rieselfähiger Masse (36), insbes. keramischem Granulat, bei dem eine dosierte Menge der Masse (36) in einem Behälter (38) bereitgehalten, darin mit Druckgas fluidisiert, pneumatisch in den Formhohlraum (34) gefördert und auf dem Weg dorthin mindestens ein weiteres Mal durch Einleiten von Druckgas fluidisiert wird, dadurch gekennzeichnet, daß das Druckgas in die Masseströmung zwischen dem Behälter (38) und dem Formhohlraum (34) symmetrisch zur Strömungsachse (A) eingeleitet wird.

2. Verfahren nach Anspruch 1,
dadurch gekennzeichnet, daß in einen bogenförmigen Abschnitt (48) der Masseströmung, an den sich ein Abschnitt (50) mit gerader Strömungsachse (A) anschließt, Druckgas in Richtung dieser Achse eingeleitet wird.

3. Verfahren nach Anspruch 1 oder 2,
dadurch gekennzeichnet, daß das Druckgas stoßartig in den Behälter (38) und ungefähr gleichzeitig in die Masseströmung zwischen dem Behälter (38) und dem Formhohlraum (34) eingeleitet wird.

4. Einrichtung zum Beschicken eines Formhohlraumes (34) in einem Preßwerkzeug (20) mit rieselfähiger Masse (36), insbes. keramischem Granulat, mit einem Behälter (38) zum Bereithalten der Masse (36), einer vom Behälter (38) zum Formhohlraum (34) führenden Masseleitung (40) und mindestens einer in diese mündenden Druckgasleitung (56),
dadurch gekennzeichnet, daß die Druckgasleitung (56) über eine Düsenanordnung (54;58;84) symmetrisch zur Achse (A) der Masseleitung (40) in diese mündet.

5. Einrichtung nach Anspruch 4,
dadurch gekennzeichnet, daß die Düsenanordnung (54) einen Kranz einzelner Düsen (62) aufweist, die in Strömungsrichtung (80) der Masse (36) konvergieren.

6. Einrichtung nach Anspruch 4,
dadurch gekennzeichnet, daß die Düsenanordnung (54) zwei Rohrstücke (72,74) aufweist, die einen Innenkonus bzw. einen Außenkonus aufweisen und so ineinandergreifen, daß sie einen in Strömungsrichtung (80) der Masse (36) konvergierenden Ringspalt (70) bilden.

7. Einrichtung nach Anspruch 4,
dadurch gekennzeichnet, daß die Düsenanordnung (58) eine zentrale Düse (82) aufweist, die in einem bogenförmigen Abschnitt (48) der Masseleitung (40) angeordnet und in Richtung der Achse (A) eines sich daran anschließenden geraden Abschnittes (50) der Masseleitung (40) ausgerichtet ist.

8. Einrichtung nach einem der Ansprüche 4 bis 7,
dadurch gekennzeichnet, daß die Düsenanordnung (54;58;84) zum Drosseln des Druckgasstromes einstellbar ist.
